# EUROPÄISCHE PATENTSCHRIFT

(11) **EP 1 913 822 B1**
(45) Veröffentlichungstag und Bekanntmachung des Hinweises auf die Patenterteilung: **09.11.2011**
(21) Anmeldenummer: 07018242.3
(22) Anmeldetag: 18.09.2007
(51) Int. Cl.: A24C 5/47

(54) **Taumelrolle**
Stagger roller
Rouleau de culbutage

(30) Priorität: 16.10.2006 DE 102006049409
(43) Veröffentlichungstag der Anmeldung: 23.04.2008
(73) Patentinhaber: HAUNI Maschinenbau AG, 21033 Hamburg (DE)
(72) Erfinder: Schlisio, Siegfried, 21502 Geesthacht (DE)
(74) Vertreter: Meier, Frank

(56) Entgegenhaltungen:
- EP-A- 0 577 061
- EP-A- 0 862 866
- EP-A- 1 033 083
- EP-A1- 1 647 196
- DE-A1- 19 858 600
- GB-A- 2 034 577
- GB-A- 2 146 885
- GB-A- 2 262 428
- US-A- 3 815 612
- US-A- 5 984 851

## Beschreibung

Die Erfindung betrifft eine Vorrichtung zum Verschieben von in Aufnahmen eines umlaufenden Förderers befindlichen stabförmigen Artikeln der tabakverarbeitenden Industrie, insbesondere von Zigaretten und/oder Filtern, mit mindestens einem ortsfesten Verschiebeelement, um die Artikel zumindest in einem Verschiebebereich in Richtung ihrer Längsachsen zu verschieben.

Derartige Vorrichtungen und Verfahren sind aus dem Stand der Technik bekannt. So zeigen beispielsweise die DE 3336689 A1 der Anmelderin und auch die EP 1 033 083 B1 der Anmelderin derartige Vorrichtungen und Verfahren, bei denen mit Hilfe von ortsfest angeordneten umlaufenden Rollen in einem Verschiebebereich von außen gegen einen synchron mit einer Fördertrommel für die Artikel umlaufenden Andrückring gedrückt wird, um Tabakstock-Doppelfilter-Tabakstockgruppen zusammenzuschieben. Dieses Zusammenschieben wird im Stand der Technik auch als Taumeln bezeichnet, da es mit Hilfe der auch als Taumelscheiben bezeichneten, mit der Trommel umlaufenden Andrückringe geschieht, die während ihres Umlaufes eine Taumelbewegung ausführen.

Um Tabakstock-Doppelfilter-Tabakstockgruppen zusammenzuschieben, werden im Rahmen der Zigarettenherstellung zunächst die Doppelfilter zwischen zuvor gespreizte Tabakstöcke eingelegt. Um ein sicheres Einlegen zu erreichen, werden die Tabakstöcke gegenüber der Länge des Doppelfilters mit einem gewissen Übermaß gespreizt. Ohne das vorgenannte Zusammenschieben der Gruppen würde somit ein Spalt zwischen Filter und Tabakstock verbleiben, den es zu vermeiden gilt. Dies geschieht durch das vorgenannte Taumeln, in dem die Taumelscheiben gegen das Brandende des Tabakstocks drücken und dieses in Richtung auf den Doppelfilter verschieben, so dass der vorgenannte Spalt geschlossen wird.

Um die Filterstopfen vor dem Einfügen in die aufgespreizten Tabakstöcke zu zentrieren, ist es beispielsweise aus der DE-OS 1532270 auch bekannt, die Filterstopfen zuvor mit Hilfe von mit der Fördertrommel für die Filterstopfen umlaufenden Zentrierhebein auf der Umfangsoberfläche der Förderfläche zu zentrieren.

Die derart zentrierten Doppelfilter können beispielsweise mit Hilfe einer aus der CH 489217 bekannten Filterkopfverdichtungsvorrichtung auch noch an ihren Köpfen verdichtet werden. Bei dieser bekannten Vorrichtung werden die Filterköpfe mit Hilfe von mit den Doppelfiltern mitlaufenden Druckplättchen im Kopfbereich zusammengepresst. Wobei die Druckplättchen anschließend aus den beiden Spalten zwischen Doppelfiltern und Tabakstöcken herausschwenken und die Gruppe danach mittels stationärer Führungen zusammengeschoben wird.

Vorrichtungen der eingangs genannten Art sind beispielsweise aus der EP-A-0 862 866, der GB-A-2 034 577. der GB-A-2 146 855 oder der US-A-3 257 883 bekannt geworden.

Aufgabe der vorliegenden Erfindung ist es, Vorrichtungen und Verfahren der eingangs genannten Art zu verbessern.

Diese Aufgabe wird durch eine Vorrichtung nach Anspruch 1 gelöst.

Die Vorteile einer Vorrichtung gemäß Anspruch 1 liegen insbesondere darin, dass die im Stand der Technik notwendigen Taumelscheiben vollständig weggelassen werden können. Durch den erfindungsgemäßen direkten Kontakt zwischen dem bevorzugt als umlaufende Rolle ausgebildeten Verschiebelement und den zu verschiebenden Artikeln zumindest im Verschiebebereich der Vorrichtung wird die bekannte Taumelscheibe überflüssig. Dies bietet nicht nur den Vorteil einer Kostenreduzierung durch Vermeiden der Taumelringkonstruktion, sondern auch den Vorteil, dass die Taumeltrommel selbst sowie angrenzende Trommeln ungestört ausgebaut werden können, da die in ihrem Außendurchmesser gegenüber dem Durchmesser der Taumeltrommel größer dimensionierten Taumelringe bei einem solchen Ausbau nicht mehr berücksichtigt werden müssen.

Besonders vorteilhaft ist die durch die Erfindung geschaffene Möglichkeit des Weglassens der Taumelringe auch deshalb, da die Taumelringe eine eingeschränkte Sicht bei einer Kalibrierung des Übergabepunktes von Trommel zu Trommel zur Folge hatten. Für diese für eine genaue Übergabe von Artikeln von oder auf die Taumeltrommel wichtige Kalibrierung war es daher im Stand der Technik notwendig, die Taumelscheibe vor dem Kalibrieren abzubauen und anschließend wieder anzubringen. Auch diese Arbeiten sind dank der Erfindung nunmehr nicht mehr notwendig.

Ein weiterer Vorteil der vorliegenden Erfindung liegt darin, dass der auch Taumelweg genannte Verschiebebereich zum Zusammenschieben der Artikel wesentlich kürzer als im Stand der Technik ist. Dies erleichtert eine Funktionsaufteilung auf der Taumeltrommel, da der bisherige lange Taumelweg nicht für andere Funktionen der Trommel genutzt werden konnte. Dank des erfindungsgemäß kurzen Taumelweges sind nunmehr mehrere Funktionen oder auch Taumelungen auf einer Trommel möglich.

Bei der Erfindung kommt eine als Verschiebelement dienende, bevorzugt ortsfeste, umlaufende Rolle mit ihrer bevorzugt zylinderförmigen Umfangsoberfläche zumindest im Verschiebebereich in direkten Kontakt mit den Artikeln. Die Erfindung schließt in diesem Zusammenhang die Erkenntnis ein, dass aufgrund der leichten Krümmung der das Brandende in Richtung auf die Doppelfilter drückenden Oberfläche der zylinderförmigen Rolle eine Reduzierung des Kopf- bzw Endenausfalls der Zigarette erzielt werden kann.

Das als Rolle ausgebildete Verschiebeelement ist bevorzugt angetrieben. Die Rolle kann beispielsweise mit einer zweiten, als Antriebsrolle dienenden Rolle drehfest und koaxial verbunden sein, wobei die zweite Rolle bevorzugt von dem Förderer angetrieben wird. Wenn der Förderer beispielsweise als rotierende Fördertrommel ausgebildet ist, kann die zweite Rolle bevorzugt mit ihrer Umfangsoberfläche auf der Stirnseite der Trommel ablaufen. Auf diese Weise lässt sich bei sehr kompakter Bauweise ein Antrieb für die als Verschiebeelement dienende Rolle und somit ein Mitlaufen der Umfangsoberfläche der ortsfesten Rolle mit den zu verschiebenden Artikeln auf dem Förderer erreichen.

Bevorzugt wird dabei die zweite antreibende Rolle mit einem bevorzugt eine Druckfeder aufweisenden Druckelement gegen die Stirnseite der Trommel gedrückt, um einen definierten Anpressdruck zur Vermeidung von Schlupf zwischen Trommel und Antriebsrolle zu erzielen. Der Anpressdruck des Druckelements ist dabei vorteilhaft derart einstellbar, dass ein ausreichender Anpressdruck zur Vermeidung von Schlupf sichergestellt wird, wobei der Anpressdruck gleichzeitig so niedrig wie möglich gewählt wird, um die Vorrichtung möglichst verschleißarm auszugestalten.

Um eine einfache Halterung der zweiten Rolle zur Verfügung zu stellen, kann diese beispielsweise an einem Haltearm befestigt sein, der seinerseits am Maschinengestell der Vorrichtung bzw. einer Zigarettenherstellungsmaschine befestigt ist.

Die Stirnseite der Trommel kann zumindest in einem Berührpunkt mit der zweiten Rolle von einem auf der Trommel befestigten mitrotierenden Ring gebildet werden. Bei einer alternativen Ausführungsform kann die Stirnseite der Trommel zumindest im Bereich des Verschiebeelements eine Ausnehmung aufweisen. Durch beide Maßnahmen lässt sich die Voraussetzung dafür schaffen, dass ein Verhältnis eines antreibenden Durchmessers der zweiten Rolle zu einem ausrichtenden Durchmesser der als Verschiebeelement dienenden Rolle kleiner als 1 gewählt werden kann. Dabei ist es bevorzugt, wenn das vorgenannte Verhältnis derart ist, dass die Umfangsgeschwindigkeit der als Verschiebeelement dienenden Rolle zumindest im Verschiebebereich gleich der Bahngeschwindigkeit der Mittelachse der Artikel auf dem Förderer ist.

Dieser Synchronlauf lässt sich gemäß obigem Ausführungsbeispiel entweder durch auf die Stirnseite der Trommel aufgesetzte Ringe im Bereich der zweiten Rolle erreichen, so dass die Breite der Trommel im Bereich der zweiten Rolle größer ist als im Bereich der als Verschiebeelement dienenden Rolle; oder es lässt sich dadurch erreichen, dass die Trommel im Bereich der als Verschiebeelement dienenden Rolle eine Ausnehmung aufweist, so dass die außerhalb dieses Bereichs liegende Breite der Trommel und somit auch die Breite im Bereich der zweiten antreibenden Rolle größer ist als im Bereich des Verschiebeelements.

Bevorzugt ist das Verhältnis von ausrichtendem Durchmesser zu antreibenden Durchmesser gleich dem Verhältnis eines Abstandes der Mittelachse der Artikel von der Rotationsachse der Trommel zu einem Abstand eines mittleren Berührpunkts der Umfangsoberfläche der zweiten Rolle von der Rotationsachse der Trommel. Durch diese Maßnahme lässt sich ein exakter Synchronlauf von der Umfangsoberfläche der als Verschiebeelement dienenden Rolle mit der Bahngeschwindigkeit der von dieser Umfangsoberfläche zu verschiebenden Artikel erzielen.

Zur Erhöhung der Haltbarkeit der Vorrichtung ist mindestens eine der beiden Rollen zumindest teilweise aus gehärtetem Stahl hergestellt.

Bei einer anderen bevorzugten Ausführungsform der Erfindung ist das Verschiebelement mit Hilfe eines, bevorzugt taktgesteuerten, Motors angetrieben. Diese Variante der Erfindung bietet den Vorteil, dass in den Fällen, in denen aus konstruktionstechnischen Gründen das Vorsehen der zweiten Rolle nicht angezeigt ist, auf die zweite Rolle verzichtet werden kann, in dem die bevorzugt als Verschiebeelement dienende erste Rolle direkt durch einen entsprechenden taktgesteuerten Motor angetrieben wird.

Die Vorteile der Vorrichtung nach Anspruch 16, liegen insbesondere darin, dass aufgrund der Abschaltmöglichkeit des Unterdrucks bzw. durch das Reduzieren des Unterdrucks durch eine Belüftung oder einen Überdruck im Bereich der Aufnahmen für die Artikel die Relbkraft der Tabakstöcke in den Aufnahmen, beispielsweise in den Mulden einer Trommel, stark reduziert wird. Dies hat wiederum zur Folge, dass die von den Verschiebeelementen aufzubringende erforderliche Schiebekraft auf den entsprechenden Tabakstock ebenfalls stark reduziert wird. Die Erfindung schließt in diesem Zusammenhang insbesondere die Erkenntnis ein, dass durch dieses bevorzugt nur im Bereich der Tabakstöcke punktuell ausgestaltete Abschalten des Unterdrucks bzw. Belüften der Aufnahmen eine Reduzierung der Stauchung des Tabakstocks beim Zusammenschieben mit den Doppelfiltern erreicht wird. Es wird weiterhin das Brandende leicht verfestigt und somit der Tabakausfall im weiteren Prozess der zigarettenherstellung stark reduziert.

In Kombination mit der Vorrichtung gemäß Anspruch 1 und ggf. einer der oben beschriebenen weiteren Ausführungsformen stellen sich also der Vorteil einer Reduzierung des Kopfausfalls sowohl durch die leichte Krümmung des Verschiebeelements und als auch durch die reduzierte Schiebekraft ein.

Weitere bevorzugte Ausführungsformen der Erfindung sind In den Unteransprüchen beschrieben.

Ein bevorzugtes Ausführungsbeispiel der Erfindung wird nun anhand der Zeichnung beschrieben. Die Zeichnung zeigt:
- Fig. 1: eine erste Ausführungsform einer erfindungsgemäßen Vorrich- tung zum Verschieben von in Aufnahmen eines umlaufenden Förderers befindlichen stabförmigen Artikeln der tabakverarbeitenden Industrie;
- Fig. 2: eine Seitenansicht der Vorrichtung der Fig. 1;
- Fig. 3: eine Variante der Ausführungsform der Figuren 1 und 2;
- Fig. 4: eine schematische Darstellung der Arbeitsweise der Ausführungsformen der Figuren 1 bis 3;
- Fig. 5: eine schematische Darstellung einer ersten perspektivischen Ansicht einer zweiten Ausführungsform einer erfindungsgemäßen Vorrichtung;
- Fig. 6: eine andere perspektivische Ansicht der zweiten Ausführungsformen der Figur 5; und
- Fig. 7: eine andere perspektivische Ansicht eines Teils der zweiten Ausführungsform der Figur 5.

Fig. 1 zeigt eine erste Ausführungsform 1 einer Vorrichtung zum Verschieben von in nicht dargestellten Aufnahmen eines als Trommel 2 ausgebildeten umlaufenden Förderers befindlichen stabförmigen Artikeln 4 der tabakverarbeitenden Industrie. Bei den in Fig. 1 dargestellten Artikeln 4 handelt es sich um Gruppen aus einem links dargestellten Tabakstock 4a, einem mittig angeordneten Doppelfilter 4b und einem rechts dargestellten zweiten Tabakstock 4c. Die Darstellung zeigt die Gruppe aus Tabakstock 4a, Doppelfilter 4b und Tabakstock 4c im zusammengeschobenen Zustand. Der Abstand zwischen der Gruppe 4 und einer Umfangsoberfläche 6 der Trommel 2 ist aus Gründen der zeichnerischen Klarheit stark überzeichnet.

Die Trommel 2 rotiert gemäß Pfeil 8 um eine Rotationsachse 10. In direktem Kontakt mit den Tabakstöcken 4a bzw. 4c befinden sich als ortsfeste Verschiebelemente dienende umlaufende Rollen 12a und 12b. Die Rollen 12a und 12b stehen mit ihren Umfangsoberflächen 12c und 12d in direktem Kontakt mit den Brandenden 4aa bzw. 4cc der Tabakstöcke 4a bzw. 4c. Die Umfangsoberflächen 12c und 12d sind plan- und zylinderförmig. Die Rollen 12a bzw. 12b sind über Wellen 12e bzw. 12f drehfest mit zweiten Rollen 12g bzw. 12h verbunden. Die zweiten Rollen 12g und 12h sind über nicht dargestellte, als Druckelemente dienende Druckfedern mit einem vorbestimmten Anpressdruck an auf den Stirnseiten 2a bzw. 2b der Trommel 2 angeordnete Ringe 14a bzw. 14b gepresst. Oberflächen 14c bzw. 14d der Ringe 14a bzw. 14b bilden somit teilweise die Stirnfläche der Trommel 2, insbesondere die Stirnflächen der Trommel 2 im Bereich der zweiten Rollen 12g und 12h. Die Trommel weist aufgrund der Ringe 14a und 14b in diesem Bereich eine größere Breite auf als in den übrigen Bereichen 2a bzw. 2b.

Gleichzeitig werden die Rollen 12g und 12h von nicht dargestellten Haltearmen in ortsfester Position gehalten, wobei die Haltearme an einem ebenfalls nicht dargestellten Gestell der Vorrichtung befestigt sind.

Das Verhältnis eines antreibenden Durchmessers c der Rollen 12h bzw. 12g zu einem ausrichtenden Durchmesser d der Rollen 12b zw. 12a ist kleiner 1 und so gewählt, dass die Umfangsgeschwindigkeit der Rolle 12d bzw. 12a gleich der Bahngeschwindigkeit der Artikel 4 auf der Trommel 2 ist. Zu diesem Zweck ist das Verhältnis des ausrichtenden Durchmessers d zum antreibenden Durchmesser c gleich einem Verhältnis eines Abstandes a von der Mittelachse 16 der Artikel 4 von der Rotationsachse 10 der Trommel 2 zu einem Abstand b eines mittleren Berührpunkts 18 der Umfangsoberfläche 20a bzw. 20b der zweiten Rolle 12h bzw. 12g zur Rotationsachse 10 der Trommel 2.

Die Rollen 12a, 12b, 12c und 12d bestehen aus gehärtetem Stahl.

Fig. 2 zeigt die Ausführungsform der Fig. 1 in einer Seitenansicht. Gleiche Teile sind mit gleichen Bezugszeichen bezeichnet.

Fig. 3 zeigt eine Variante der Ausführungsformen der Figuren 1 und 2. Auch hier sind gleiche Teile mit gleichen Bezugszeichen bezeichnet. Im Unterschied zu der in den Figuren 1 und 2 dargestellten Ausführungsform fehlt bei dieser Ausführungsform der auf die Stirnseiten 2a bzw. 2b der Trommel 2 aufgesetzte Ring 14b bzw. 14a. Um die Durchmesser c und d trotzdem unverändert lassen zu können, weist die Trommel 2 in den Stirnseiten 2b bzw. 2a Ausnehmungen 22 auf.

Ebenso wie bei den Figuren 1 und 2 dargestellten Ausführungsformen ist auch bei der in Fig. 3 dargestellten Ausführungsform erkennbar, dass der Abstand der Umfangsoberfläche 12d bzw. 12c der Rolle 12b bzw. 12a von der Stirnseite 12b derart gewählt ist, dass auch in den Figuren 1 - 3 dargestellten zusammengeschobenen Zustand der Gruppe 4a, 4b und 4c dieser Abstand nicht 0 wird. Auf diese Weise ist sichergestellt, dass ein Kontakt zwischen Umfangsoberfläche 12d bzw. 12c und Stirnseite 2b bzw. 2a nicht ein vollständiges Zusammenschieben der Gruppe 4a, 4b, 4c verhindert.

Die Fig. 4 zeigt eine schematische Darstellung der Funktionsweise der Ausführungsformen der Figuren 1 - 3. Gemäß Pfeil 24 bewegen sich die Artikel 4 auf der Umfangsoberfläche der nicht dargestellten Trommel 2 in Richtung auf einen Verschiebebereich 26 der Vorrichtung 1. In diesem Verschiebebereich werden sie an den Kopfenden 4aa bzw. 4cc von den Umfangsoberflächen 12c bzw. 12d der als Verschiebeelemente dienenden Rollen 12a bzw. 12b erfasst. Diese schieben die Gruppen in den in Fig. 4 unten dargestellten Zustand entlang ihrer Längsachsen durch direkten Kontakt mit den Brandenden 4aa und 4cc zusammen.

Die Figur 5 zeigt eine schematische Darstellung einer ersten perspektivischen Ansicht einer zweiten Ausführungsform einer erfindungsgemäßen Vorrichtung. Teile, die identisch zu Teilen der in den Figuren 1 bis 4 dargestellten ersten Ausführungsform der Erfindung sind oder solchen Teilen in ihrer Funktion entsprechend, sind in dieser und in den Figuren 6 und 7 mit den gleichen Bezugszeichen bezeichnet. Im Unterschied zu der ersten, in den Figuren 1 bis 4 dargestellten Ausführungsform werden bei der zweiten, in den Figuren 5 bis 7 dargestellten Ausführungsform die als ortsfeste Verschiebeelemente dienenden umlaufenden Rollen 12a und 12b direkt über jeweils einen taktgesteuerten Motor 30a beziehungsweise 30b angetrieben. Die in der ersten Ausführungsform der Figuren 1 bis 4 notwendigen zweiten Rollen 12g und 12h sind daher bei dieser zweiten Ausführungsform nicht notwendig. Die Funktion der ersten Rollen 12a und 12b ist gegenüber der ersten Ausführungsform der Figuren 1 bis 4 unverändert und entspricht daher der in Bezug auf die Figur 4 beschriebenen Funktionen.

Gemäß den Figuren 5 bis 7 sind die Motoren 30a und 30b in Gehäusen 32a und 32b untergebracht, die auf eine Halteplatte 34a beziehungsweise 34b aufgeschraubt sind. Die Halteplatten 34a und 34b sind, wie besonders deutlich in der Teilansicht der Figur 7 zu erkennen ist, mit einer die Breite der Trommel 2 an ihrem Umfang überragenden Haltestruktur 36 verbunden. Diese Haltestruktur ist ihrerseits über Halteelemente 38 mit einem nicht dargestellten Maschinengehäuse einer entsprechenden Maschine der tabakverarbeitenden Industrie verbunden.

## Patentansprüche

1. Vorrichtung zum Verschieben von in Aufnahmen eines umlaufenden Förderers (2) befindlichen stabförmigen Artikeln (4) der tabakverarbeitenden Industrie, insbesondere Zigaretten und/oder Filtern (4b),
mit mindestens einem ortsfesten Verschiebeelement (12a, 12b), um die Artikel (4) zumindest in einem Verschiebebereich (26) in Richtung ihrer Längsachsen (16) zusammen enschieben,
wobei das Verschiebeelement (12a, 12b) zumindest im Verschiebebereich (26) in direkten Kontakt mit den Artikeln (4) kommt,
**dadurch gekennzeichnet, dass**
das Verschiebeelement (12a, 12b) als umlaufende Rolle ausgebildet Ist,
wobei die umlaufende Rolle (12a, 12b) mit threr Umfangsoberfläche (12c, 12d) in Kontakt mit einem Ende (4aa, 4cc) der Artikel (4) kommt.

2. Vorrichtung nach Anspruch 1,
wobei die Rolle (12a, 12b) eine zylindrische Umfangsoberfläche (12c, 12d) aufweist.

3. Vorrichtung nach einem der vorstehenden Ansprüche,
wobei das Verschiebeelement (12a, 12b) angetrieben ist.

4. Vorrichtung nach einem der vorstehenden Ansprüche,
wobei die Rolle (12a, 12b) drehfest mit einer von dem Förderer (2) angetriebenen zweiten Rolle (12g, 12h) koaxial verbunden ist.

5. Vorrichtung nach Anspruch 4,
wobei der Förderer (2) als rotierende Trommel ausgebildet ist, auf dessen entsprechender Stirnseite (2a, 2b) die zweite Rolle (12g, 12h), bevorzugt mit ihrer Umfangsoberfläche (22a, 22b), abläuft.

6. Vorrichtung nach einem der Ansprüche 4 oder 5,
wobei die zweite Rolle (12g, 12h) mit einem, bevorzugt eine Druckfeder aufweisenden, Druckelement gegen die Trommel (2) gedrückt wird.

7. Vorrichtung nach Anspruch 6,
wobei ein Anpressdruck des Druckelements einstellbar ist.

8. Vorrichtung nach einem der Ansprüche 4 bis 7,
wobei ein Haltearm für die zweite Rolle (12g, 12h) an einem Maschinengestell der Vorrichtung (1) befestigt ist.

9. Vorrichtung nach einem der Ansprüche 4 bis 8,
wobei die Stirnseite (2a, 2b) der Trommel (2) zumindest entlang eines Berührweges (18) mit der zweiten Rolle (12g, 12h) von einem auf der Trommel (2) befestigten, mit der Trommel rotierenden Ring (14a, 14b) gebildet wird.

10. Vorrichtung nach einem der vorstehenden Ansprüche,
wobei der Förderer (2) als rotierende Trommel ausgebildet ist, deren Stirnseite (2a, 2b) zumindest im Bereich des Verschiebeelements (12a, 12b) einer Ausnehmung (22) aufweist.

11. Vorrichtung nach einem der Ansprüche 4 bis 10,
wobei ein Verhältnis eines antreibenden Durchmessers (c) der zweiten Rolle (12g, 12h) zu einem ausrichtenden Durchmesser (d) der Rolle (12a, 12b) kleiner als 1 und bevorzugt derart ist, dass die Umfangsgeschwindigkeit der Rolle (12a, 12b) gleich der Bahngeschwindigkeit der Artikel (4) auf dem Förderer (2) ist.

12. Vorrichtung nach Anspruch 11,
wobei das Verhältnis von ausrichtendem Durchmesser (d) zu antreibendem Durchmesser (c) gleich dem Verhältnis eines Abstandes (a) der Mittelachse (16) der Artikel (4) von der Rotationsachse (10) der Trommel (2) zu einem Abstand (b) eines mittleren Berührpunkts (18) der Umfangsoberfläche (20a, 20b) der zweiten Rolle (12g, 12h) von der Rotationsachse (10) der Trommel (2) ist.

13. Vorrichtung nach einem der Ansprüche 4 bis 12,
wobei die Umfangsoberfläche (20a, 20b) der zweiten Rolle (12g, 12h) konvex ausgebildet ist.

14. Vorrichtung nach einem der vorstehenden Ansprüche,
wobei das Verschiebeelement (12a, 12b) mit Hilfe eines, bevorzugt taktgesteuerten, Motors angetrieben ist.

15. Vorrichtung nach einem der Ansprüche 4 bis 14,
wobei mindestens eine der Rollen (12a, 12b, 12g, 12h) zumindest teilweise aus gehärtetem Stahl besteht.

16. Vorrichtung nach einem der vorstehenden Ansprüche,
wobei ein Unterdruck in den Aufnahmen für die stabförmigen Artikel (4) der tabakverarbeitenden Industrie erzeugbar ist,
**dadurch gekennzeichnet, dass** der Unterdruck zumindest während des Verschiebens der Artikel (4) verringerbar ist.

17. Vorrichtung nach Anspruch 16,
wobei der Unterdruck zumindest während des Verschiebens der Artikel (4) durch eine Belüftung oder einen Überdruck reduzierbar ist.

## Claims

1. Device for displacing rod-shaped articles (4) in the tobacco processing industry disposed in holders of a circulating conveyor (2), in particular cigarettes and/or filters (4b),
with at least one stationary displacing element (12a, 12b) in order to push the articles (4) together in the direction of their longitudinal axes (16) at least in a displacement area (26), and the displacing element (12a, 12b) comes into direct contact with the articles (4) at least in the displacement area (26),
**characterised in that**
the displacing element (12a, 12b) is provided in the form of a rotating roller and the rotating roller (12a, 12b) comes into contact with one end (4aa, 4cc) of the articles (4) by means of its circumferential surface (12c, 12d).

2. Device as claimed in claim 1,
in which the roller (12a, 12b) has a cylindrical circumferential surface (12c, 12d).

3. Device as claimed in one of the preceding claims,
in which the displacing element (12a, 12d) is driven.

4. Device as claimed in one of the preceding claims,
in which the roller (12a, 12b) is coaxially connected to a second roller (12g, 12h) driven by the conveyor (2) so as to rotate in unison with it.

5. Device as claimed in claim 4,
in which the conveyor (2) is provided in the form of a rotating drum, on the co-operating side face (2a, 2b) of which the second roller (12g, 12h) rolls, preferably by means of its circumferential surface (22a, 22b).

6. Device as claimed in one of claims 4 or 5,
in which the second roller (12g, 12h) is pressed against the drum (2) by means of a pressing element, preferably incorporating a compression spring.

7. Device as claimed in claim 6,
in which a contact pressure of the pressing element can be adjusted.

8. Device as claimed in one of claims 4 to 7,
in which a retaining arm for the second roller (12g, 12h) is affixed to a machine frame of the device (1).

9. Device as claimed in one of claims 4 to 8,
in which the side face (2a, 2b) of the drum (2) is formed by a ring (14a, 14b) affixed to the drum (2) and rotating with the drum, at least along a contact path (18) with the second roller (12g, 12h).

10. Device as claimed in one of the preceding claims,
in which the conveyor (2) is provided in the form of a rotating drum, the side face (2a, 2b) of which has a recess (22) at least in the region of the displacing element (12a, 12b).

11. Device as claimed in one of claims 4 to 10,
in which a ratio of a driving diameter (c) of the second roller (12g, 12h) to an aligning diameter (d) of the roller (12a, 12b) is less than 1 and is preferably such that the circumferential speed of the roller (12a, 12b) is the same as the orbital velocity of the articles (4) on the conveyor (2).

12. Device as claimed in claim 11,
in which the ratio of aligning diameter (d) to driving diameter (c) is equal to the ratio of a distance (a) of the mid-axis (16) of the articles (4) from the axis of rotation (10) of the drum (2) to a distance (b) of a middle contact point (18) of the circumferential surface (20a, 20b) of the second roller (12g, 12h) from the axis of rotation (10) of the drum (2).

13. Device as claimed in one of claims 4 to 12,
in which the circumferential surface (20a, 20b) of the second roller (12g, 12h) is of a convex design.

14. Device as claimed in one of the preceding claims,
in which the displacing element (12a, 12b) is driven with the aid of a preferably time-controlled motor.

15. Device as claimed in one of claims 4 to 14,
in which at least one of the rollers (12a, 12b, 12g, 12h) is at least partially made from hardened steel.

16. Device as claimed in one of the preceding claims,
in which a negative pressure can be generated in the holders for the rod-shaped articles (4) for the tobacco processing industry,
**characterised in that** the negative pressure can be reduced at least when the articles (4) are being displaced.

17. Device as claimed in claim 16,
in which the negative pressure can be reduced by venting or by over-pressure at least whilst the articles (4) are being displaced.

## Revendications

1. Dispositif pour déplacer des articles (4) en forme de bâtonnets de l'industrie de transformation du tabac, en particulier des cigarettes et/ou filtres (4b), se trouvant dans des logements d'un convoyeur rotatif (2),
comprenant au moins un élément de déplacement (12a, 12b) fixe pour pousser l'un contre l'autre les articles (4) au moins dans une zone de déplacement (26) dans la direction de leurs axes longitudinaux (16),
l'élément de déplacement (12a, 12b) entrant en contact direct avec les articles (4) au moins dans la zone de déplacement (26),
**caractérisé en ce que**
l'élément de déplacement (12a, 12b) est conçu en tant que rouleau rotatif, le rouleau rotatif (12a, 12b) venant en contact, par sa surface périphérique (12c, 12d), avec une extrémité (4aa, 4cc) des articles (4).

2. Dispositif selon la revendication 1,
dans lequel le rouleau (12a, 12b) présente une surface périphérique cylindrique (12c, 12d).

3. Dispositif selon l'une des revendications précédentes,
dans lequel l'élément de déplacement (12a, 12b) est entraîné.

4. Dispositif selon l'une des revendications précédentes,
dans lequel le rouleau (12a, 12b) est relié coaxialement et de façon fixe en rotation à un second rouleau (12g, 12h) entraîné par le convoyeur (2).

5. Dispositif selon la revendication 4,
dans lequel le convoyeur (2) est conçu sous forme d'un tambour rotatif, sur la face avant correspondante (2a, 2b) duquel roule le second rouleau (12g, 12h), de préférence par sa surface périphérique (22a, 22b).

6. Dispositif selon l'une des revendications 4 ou 5,
dans lequel le second rouleau (12g, 12h) est pressé contre le tambour (2) au moyen d'un élément de pression, de préférence doté d'un ressort de pression.

7. Dispositif selon la revendication 6,
dans lequel une pression d'appui de l'élément de pression est réglable.

8. Dispositif selon l'une des revendications 4 à 7,
dans lequel un bras support pour le second rouleau (12g, 12h) est fixé àun bâti du dispositif (1).

9. Dispositif selon l'une des revendications 4 à 8,
dans lequel la face avant (2a, 2b) du tambour (2) est formée, au moins le long de la trajectoire de contact (18) avec le second rouleau (12g, 12h), d'un anneau (14a, 14b) fixé sur le tambour (2) et tournant avec celui-ci.

10. Dispositif selon l'une des revendications précédentes,
dans lequel le convoyeur (2) est conçu sous forme d'un tambour rotatif dont la face avant (2a, 2b) présente, au moins dans la région de l'élément de déplacement (12a, 12b), un évidement (22).

11. Dispositif selon l'une des revendications 4 à 10,
dans lequel un rapport entre un diamètre d'entraînement (c) du second rouleau (12g, 12h) et un diamètre d'alignement (d) du rouleau (12a, 12b) est inférieur à 1 et de préférence tel que la vitesse périphérique du rouleau (12a, 12b) soit égale à la vitesse de défilement des articles (4) sur le convoyeur (2).

12. Dispositif selon la revendication 11,
dans lequel le rapport entre le diamètre d'alignement (d) et le diamètre d'entraînement (c) est égal au rapport entre une distance (a) entre l'axe médian (16) de l'article (4) et l'axe de rotation (10) du tambour (2) et une distance (b) entre un point de contact médian (18) de la surface périphérique (20a, 20b) du second rouleau (12g, 12h) et l'axe de rotation (10) du tambour (2).

13. Dispositif selon l'une des revendications 4 à 12,
dans lequel la surface périphérique (20a, 20b) du second rouleau (12g, 12h) a une conformation convexe.

14. Dispositif selon l'une des revendications précédentes,
dans lequel l'élément de déplacement (12a, 12b) est entraîné au moyen d'un moteur, de préférence commandé par horloge.

15. Dispositif selon l'une des revendications 4 à 14,
dans lequel au moins l'un des rouleaux (12a, 12b, 12g, 12h) est réalisé, au moins partiellement, en acier trempé.

16. Dispositif selon l'une des revendications précédentes,
dans lequel une dépression peut être générée dans les logements destinés à recevoir les articles (4) en forme de bâtonnets de l'industrie de transformation du tabac,
**caractérisé en ce que** la dépression peut être diminuée au moins pendant le déplacement des articles (4).

17. Dispositif selon la revendication 16,
dans lequel la dépression peut être réduite, au moins pendant le déplacement des articles (4), par une ventilation ou une surpression.
